# EUROPÄISCHE PATENTSCHRIFT

(11) **EP 4 341 520 B1**
(45) Veröffentlichungstag und Bekanntmachung des Hinweises auf die Patenterteilung: **06.08.2025**
(21) Anmeldenummer: 22727302.6
(22) Anmeldetag: 04.05.2022
(51) Int. Cl.: E05D 15/06, E05D 15/56, E05D 15/10

(54) **SCHIEBETÜRSYSTEM ZUM EINBAU IN EINE GEBÄUDEWAND**
SLIDING DOOR SYSTEM FOR INSTALLATION IN A WALL
SYSTÈME DE PORTE COULISSANTE DESTINÉ À L'INSTALLATION DANS UN MUR DE BÂTIMENT

(30) Priorität: 17.05.2021 EP 21173993
(43) Veröffentlichungstag der Anmeldung: 27.03.2024
(73) Patentinhaber: INVENTIO AG, 6052 Hergiswil (CH)
(72) Erfinder: VONAESCH, Jonas, 6005 Luzern (CH)
(74) Vertreter: Inventio AG
(86) Internationale Anmeldenummer: PCT/EP2022/061940
(87) Internationale Veröffentlichungsnummer: WO 2022/243039

(56) Entgegenhaltungen:
- WO-A1-2020/182513
- ES-B1- 2 662 701

## Beschreibung

Die vorliegende Erfindung betrifft ein Schiebetürsystem zum Einbau in eine Gebäudewand.

Eine Schiebetür kann zwei einander gegenüberliegend angeordnete Türblätter umfassen, die an einem horizontal verschiebbaren Türblattträger schwenkbar gelagert sein und beim Verschieben des Türblattträgers, beispielsweise mittels eines Elektroantriebs, mittels eines Schwenkmechanismus in entsprechende Türöffnungen einer Gebäudewand eingeschwenkt werden können. Eine solche Schiebetür kann als Tapetentüre bezeichnet werden. Das Öffnen und Schliessen der Schiebetür sollte aus Sicherheitsgründen und auch aus praktischen Gründen möglichst rasch erfolgen. Gleichzeitig sollte sichergestellt werden, dass die dabei auftretenden Kräfte im Hinblick auf eine möglichst langlebige und kosteneffiziente Konstruktion oder aus Komfortgründen nicht zu gross werden. Nicht zuletzt können ästhetische Aspekte eine wichtige Rolle spielen. Beispielsweise sollte die Mechanik der Schiebetür im eingebauten Zustand möglichst nicht von aussen sichtbar sein und zu Reparatur- und Wartungszwecken dennoch einfach zugänglich sein.

Beispiele für eine derartige Schiebetür sind in AT 507 815 A1 ES 2 662 701 B1 und DE 101 63 061 Al gezeigt.

Es kann daher ein Bedarf an einem Schiebetürsystem zum Einbau in eine Gebäudewand bestehen, durch das eine Schiebetür schnell geöffnet und geschlossen, kosteneffizient gefertigt und/oder einfach gewartet werden kann.

Diesem Bedarf kann durch den Gegenstand des unabhängigen Anspruchs entsprochen werden. Vorteilhafte Ausführungsformen sind in den abhängigen Ansprüchen und in der nachfolgenden Beschreibung definiert.

Die Erfindung betrifft ein Schiebetürsystem zum Einbau in eine Gebäudewand. Das Schiebetürsystem umfasst ein erstes Wandteil mit einer ersten Türöffnung und ein zweites Wandteil mit einer zweiten Türöffnung. Dabei sind das erste Wandteil und das zweite Wandteil einander gegenüberliegend angeordnet, sodass die erste Türöffnung der zweiten Türöffnung gegenüberliegt und das erste Wandteil durch einen Zwischenraum vom zweiten Wandteil getrennt ist. Das Schiebetürsystem umfasst ferner ein erstes Türblatt zum Verschliessen der ersten Türöffnung, ein zweites Türblatt zum Verschliessen der zweiten Türöffnung, einen Türblattträger, der mittels einer Linearführungseinrichtung entlang des Zwischenraums verschiebbar ist und an dem das erste Türblatt und das zweite Türblatt mittels eines Schwenkmechanismus schwenkbar gelagert sind, sowie eine Kopplungseinrichtung zum Umsetzen einer Verschiebebewegung des Türblattträgers in eine Drehbewegung zum Betätigen des Schwenkmechanismus, sodass das erste Türblatt und das zweite Türblatt relativ zum Türblattträger verschwenkt werden. Hierzu umfasst die Kopplungseinrichtung ein Kulissenbauteil mit einer einen gewünschten Zusammenhang zwischen der Verschiebebewegung und der Drehbewegung abbildenden Kulisse und einen Steuerhebel zum Koppeln der Kulisse mit dem Schwenkmechanismus. Dabei ist das Kulissenbauteil am ersten Wandteil und/oder am zweiten Wandteil montiert.

Das erste und zweite Wandteil können Teile eines Gehäuses des Schiebetürsystems sein, das dazu geeignet ist, in die Gebäudewand, genauer in eine entsprechende Aussparung in der Gebäudewand, eingebaut zu werden. Das Kulissenbauteil kann über das erste und/oder zweite Wandteil an und/oder in dem Gehäuse montiert sein. Beispielsweise kann das erste und/oder zweite Wandteil eine Seitenwand, einen Boden und/oder eine Decke des Gehäuses bilden, wobei das Kulissenbauteil an der Seitenwand, dem Boden und/oder der Decke montiert sein kann.

Unter "Türblatt" kann ein flächiges, beispielsweise plattenförmiges Element verstanden werden, das auch als Türpanel bezeichnet werden kann.

Bei dem Türblattträger kann es sich beispielsweise um einen einzelnen verschiebbaren Träger oder einen verschiebbaren Verbund mehrerer einzelner Träger, etwa in Form eines Trägerrahmens, verstanden werden. Der Türblattträger kann im eingebauten Zustand des Schiebetürsystems zumindest teilweise im Zwischenraum zwischen dem ersten und zweiten Wandteil angeordnet sein. Möglich ist aber auch, dass der Türblattträger zumindest teilweise ober- und/oder unterhalb des Zwischenraums angeordnet ist.

Zusätzlich kann das Schiebetürsystem einen Elektroantrieb zum Verschieben des Türblattträgers entlang des Zwischenraums umfassen.

Die Linearführungseinrichtung kann eine oder mehrere Führungsschienen umfassen, in die der Türblattträger, beispielsweise über Rollen und/oder Gleitelemente, verschiebbar gelagert sein kann. Der Türblattträger kann im eingebauten Zustand des Schiebetürsystems mittels der Linearführungseinrichtung in einer horizontalen Verschieberichtung verschiebbar sein.

Der Schwenkmechanismus kann beispielsweise ausgebildet sein, um das erste und zweite Türblatt in entgegengesetzten Richtungen relativ zum Türblattträger zu verschwenken. Die jeweiligen Schwenkbewegungen des ersten und zweiten Türblatts können mittels des Schwenkmechanismus aufeinander abgestimmt sein, beispielsweise in der Weise, dass die beiden Türöffnungen möglichst gleichzeitig durch das jeweilige Türblatt verschlossen und/oder wieder freigegeben werden.

Die Kulisse kann beispielsweise in Form einer Nut oder eines Schlitzes im Kulissenbauteil realisiert sein. Die Kulisse kann einen definierten Verlauf mit einem oder mehreren geraden und/oder gekrümmten Kulissenabschnitten umfassen. Der Steuerhebel kann beispielsweise an einem seiner Enden einen Führungsbolzen aufweisen, der in der Kulisse gelagert und entlang der Kulisse verschiebbar ist.

Anders ausgedrückt können das erste und zweite Türblatt durch ein und dieselbe Kulisse und ein und denselben Steuerhebel in ihrer Schwenkbewegung gesteuert werden. Die Kulisse kann die einzige Kulisse zur Steuerung der Schwenkbewegung des ersten und zweiten Türblatts sein.

Das Kulissenbauteil kann fest mit dem ersten und/oder zweiten Wandteil verbunden sein, beispielsweise damit verschraubt oder verklemmt sein. Das Kulissenbauteil kann teilweise oder vollständig ausserhalb des Türblattträgers angeordnet sein. Beispielsweise kann das Kulissenbauteil in einem von aussen nicht einsehbaren Bereich des Zwischenraums angeordnet sein, wie etwa oberhalb der ersten und/oder zweiten Türöffnung und/oder oberhalb des ersten und/oder zweiten Türblatts. Das Kulissenbauteil kann dabei an einer dem Zwischenraum zugewandten Innenseite des ersten und/oder zweiten Wandteils montiert sein. Möglich sind aber auch andere Einbauorte des Kulissenbauteils.

Es ist möglich, dass das Kulissenbauteil über eine Justiereinrichtung am ersten und/oder zweiten Wandteil montiert ist, wobei die Justiereinrichtung eine Nachjustierung einer horizontalen und/oder vertikalen Position des Kulissenbauteils nach dessen Montage ermöglicht.

Durch eine derartige Montage des Kulissenbauteils ausserhalb des Türblattträgers können die Fertigungskosten des Schiebetürsystems im Vergleich zu herkömmlichen Lösungen mit im Türblattträger integrierter Kulissensteuerung verringert werden. Zudem wird durch einfachen Austausch des Kulissenbauteils eine einfache Anpassung des Schiebetürsystems an unterschiedliche Einbauorte unabhängig vom Türblattträger ermöglicht. Ein weiterer Vorteil ist, dass das Kulissenbauteil deutlich grösser und entsprechend robuster gestaltet werden kann, als wenn es am oder im Türblattträger montiert ist.

Die Geometrie der Kulisse, insbesondere deren Verlauf in Längsrichtung, kann beispielsweise in Abhängigkeit von mindestens einem der folgenden Parameter gewählt worden sein:
- Masse und Dimensionen der Türblätter,
- Durchmesser eines etwaigen Führungsbolzens zum Führen des Steuerhebels in der Kulisse,
- gewünschter Verlauf einer jeweiligen Bewegungskurve der Türblätter,
- Länge des Steuerhebels,
- Winkel zwischen dem Steuerhebel und etwaigen Schwenkhebeln, über die die Türblätter am Türblattträger gelagert sind.

Mögliche Merkmale und Vorteile von Ausführungsformen der Erfindung können unter anderem und ohne die Erfindung einzuschränken als auf nachfolgend beschriebenen Ideen und Erkenntnissen beruhend angesehen werden.

Gemäss einer Ausführungsform kann die Kulisse einen geraden ersten Kulissenabschnitt, einen geraden zweiten Kulissenabschnitt und einen gekrümmten dritten Kulissenabschnitt zum Führen des Steuerhebels umfassen. Dabei kann der dritte Kulissenabschnitt zwischen dem ersten Kulissenabschnitt und dem zweiten Kulissenabschnitt angeordnet sein und/oder in den ersten Kulissenabschnitt und den zweiten Kulissenabschnitt übergehen. Damit kann eine optimierte Bewegungsbahn der beiden Türblätter mit geringem konstruktivem Aufwand umgesetzt werden. Die Bewegungsbahn kann beispielsweise so optimiert sein, dass beim Öffnen oder Schliessen erzeugte Beschleunigungskräfte minimiert werden und/oder von aussen sichtbare Schleifspuren an den beiden Türblättern vermieden werden.

Gemäss einer Ausführungsform können der erste Kulissenabschnitt und der zweite Kulissenabschnitt schräg zueinander ausgerichtet sein. Dies kann so verstanden werden, dass der erste und zweite Kulissenabschnitt miteinander einen Winkel einschliessen, der von 90 Grad deutlich abweicht, beispielsweise um mindestens 5 Grad oder um mindestens 10 Grad. Der erste und zweite Kulissenabschnitt können in einer oder mehreren Raumebenen schräg zueinander ausgerichtet sein. Beispielsweise können der erste und zweite Kulissenabschnitt insofern schräg zueinander ausgerichtet sein, als ihre jeweiligen Längsachsen schräg zueinander ausgerichtet sind. Dies hat den technischen Effekt, dass durch den ersten Kulissenabschnitt und den zweiten Kulissenabschnitt unterschiedliche Drehbewegungen zum Betätigen des Schwenkmechanismus erzeugt werden können.

Gemäss einer Ausführungsform kann das Kulissenbauteil derart am ersten Wandteil und/oder am zweiten Wandteil montiert sein, dass sich der erste Kulissenabschnitt im eingebauten Zustand des Schiebetürsystems parallel zu einer Verschieberichtung des Türblattträgers erstreckt. Beispielsweise kann dadurch erreicht werden, dass eine Ausrichtung des Steuerhebels relativ zur Verschieberichtung im Wesentlichen konstant ist, d. h. die Türblätter lediglich mit verschoben, aber nicht gleichzeitig zum Türblattträger hin- oder davon weggeschwenkt werden, solange der Steuerhebel im ersten Kulissenabschnitt geführt wird.

Gemäss einer Ausführungsform kann eine Geometrie der Kulisse so gewählt sein, dass das erste Türblatt und das zweite Türblatt jeweils
- einem geraden ersten Bahnabschnitt folgen, wenn der Türblattträger zwischen einer Ausgangsposition, in der die erste Türöffnung und die zweite Türöffnung unverschlossen sind, und einer ersten Zwischenposition verschoben wird,
- einem gekrümmten zweiten Bahnabschnitt folgen, wenn der Türblattträger zwischen der ersten Zwischenposition und einer zweiten Zwischenposition verschoben wird, in der das erste Türblatt der ersten Türöffnung und das zweite Türblatt der zweiten Türöffnung gegenüberliegt,
- einem geraden dritten Bahnabschnitt folgen, der orthogonal zum ersten Bahnabschnitt ist, wenn der Türblattträger zwischen der zweiten Zwischenposition und einer Endposition verschoben wird, in der das erste Türblatt die erste Türöffnung verschliesst und das zweite Türblatt die zweite Türöffnung verschliesst.

Die erste Zwischenposition und die zweite Zwischenposition können jeweils in der Verschieberichtung zwischen der Ausgangsposition und der Endposition liegen. Dabei kann die erste Zwischenposition zwischen der zweiten Zwischenposition und der Ausgangsposition liegen.

Durch diese Ausführungsform wird ein schnelles Öffnen und/oder Schliessen der ersten und zweiten Türöffnung ermöglicht. Unter "schnell" kann in diesem Zusammenhang beispielsweise eine Dauer von 3 Sekunden oder weniger verstanden werden. Zudem können dadurch Kräfte, die beim Öffnen und/oder Schliessen auf Komponenten des Schiebetürsystems und/oder der Gebäudewand wirken, im Vergleich zu anderen möglichen Bewegungsbahnen der beiden Türblätter deutlich reduziert werden, was zu geringeren Fertigungs- und Wartungskosten führt. Anders ausgedrückt können die beiden Türblätter dadurch ruckfrei oder zumindest annährend ruckfrei bewegt werden.

Gemäss einer Ausführungsform kann der zweite Bahnabschnitt zumindest teilweise klothoidenförmig sein. Möglich sind aber auch andere Kurvenformen, die eine Minimierung des Rucks ermöglichen, beispielsweise eine C2-Krümmung. Anders ausgedrückt kann der zweite Bahnabschnitt in einem oder mehreren Teilen oder auch insgesamt eine an eine Klothoide angenäherte Form aufweisen. Beispielsweise kann der gekrümmte Bahnabschnitt einen klothoidenförmigen ersten Teil, in den der erste Bahnabschnitt übergeht, und/oder einen klothoidenförmigen zweiten Teil, in den der zweite Bahnabschnitt übergeht, umfassen. Dabei können der erste und zweite Teil entweder unmittelbar ineinander übergehen oder über einen dritten Teil des zweiten Bahnabschnitts miteinander verbunden sein. Der dritte Teil kann klothoidenförmig oder auch nicht klothoidenförmig, etwa kreisbogenförmig, sein.

Gemäss einer Ausführungsform kann die Kopplungseinrichtung einen mittels des Steuerhebels in Abhängigkeit von einer Verschieberichtung des Türblattträgers betätigbaren Umschaltmechanismus zum Umschalten zwischen einer ersten Geometrie und einer zweiten Geometrie der Kulisse umfassen. Der Umschaltmechanismus kann beispielsweise bei jedem Wechsel zwischen einem Schliess- und Öffnungsvorgang betätigt werden.

Anders ausgedrückt kann die Kopplungseinrichtung so ausgebildet sein, dass eine jeweilige Bahn, der die Türblätter beim Verschieben des Türblattträgers folgen, davon abhängt, ob die Türblätter auf die Türöffnungen zu- oder davon wegbewegt werden. Durch unterschiedliche Bahnen beim Öffnen und Schliessen kann beispielsweise bewirkt werden, dass die Türöffnungen schneller geschlossen als geöffnet werden oder umgekehrt.

Beispielsweise kann das Kulissenbauteil, und damit die Kulisse, zwischen einer ersten, vorzugsweise oberen, Position und einer zweiten, vorzugsweise unteren, Position verschiebbar am ersten und/oder zweiten Wandteil montiert sein, wobei die Kulisse in der ersten Position eine andere Geometrie als in der zweiten Position aufweist. Das Umschalten zwischen der ersten Geometrie und der zweiten Geometrie wird in diesem Fall also durch eine einfache Verlagerung des Kulissenbauteils bewirkt. Die Verlagerung kann mittels des Steuerhebels und, zusätzlich, mittels eines Federmechanismus bewirkt werden.

Die Bahn für das Öffnen der Türe und die Bahn für das Schliessen der Türe befinden sich dabei also auf unterschiedlichen Niveaus in der Kulisse. Am Ende des Schliessens drückt der Steuerhebel auf eine schiefe Fläche und drückt dadurch die Kulisse nach oben oder nach unten auf ein anderes Niveau, so dass beim anschliessenden Öffnen der Steuerhebel die Bahn für das Öffnen der Türe abfährt. Am Ende des Öffnens wird die Kulisse wieder auf das ursprüngliche Niveau zurückverschoben, so dass beim anschliessenden Schliessen der Steuerhebel die Bahn für das Schliessen abfährt. Dieses Zurückverschieben kann wiederum mittels einer schiefen Fläche oder mittels des Federmechanismus erfolgen. Um, bei der Verwendung des Federmechanismus, die Kulisse während des Öffnens nicht zu verschieben, kann der Steuerhebel dabei in eine Bahnbegrenzung eingreifen, welche ein Zurückverschieben der Kulisse verhindert, solange das Öffnen andauert. Gegen Ende des Öffnens endet die Bahnbegrenzung, und der Federmechanismus kann die Kulisse zurückverschieben. Es kann zusätzlich oder alternativ auch ein bistabiles Halteelement vorgesehen sein, das die Kulisse auf dem jeweils oberen oder unteren Niveau hält.

Der Federmechanismus kann alternativ auch während des Schliessens der Türe gespannt und durch die Bahnbegrenzung gehalten sein. Dann ist der Federmechanismus während des Öffnens der Türe weniger gespannt.

Alternativ kann der Steuerhebel so ausgestaltet sein, dass er auf ein höheres und ein tieferes Niveau verschiebbar ist, und die Kulisse kann so ausgestaltet sein, dass diese fest, also nicht verschiebbar, ist. Dabei wird jeweils am Ende des Öffnens oder Schliessens der Steuerhebel durch eine schiefe Fläche oder eine Feder auf das jeweils andere, oberen oder unteren, Niveau verschoben.

Dabei kann der Steuerhebel in beiden Positionen des Kulissenbauteils in ein und derselben Kulisse geführt sein.

Möglich ist auch, dass das Kulissenbauteil eine die erste Geometrie aufweisende erste Kulisse und eine die zweite Geometrie aufweisende zweite Kulisse umfasst. Dabei kann der Umschaltmechanismus ausgebildet sein, um den Steuerhebel in Abhängigkeit von der Verschieberichtung des Türblattträgers entweder mit der ersten Kulisse oder der zweiten Kulisse zu koppeln, sodass der Steuerhebel entweder in der ersten Kulisse oder der zweiten Kulisse geführt wird.

Alternativ können auch einfach zwei unterschiedlich geformte Bahnflanken in der Kulisse vorgesehen sein, mit denen ein am Steuerhebel angeordneter Bolzen geführt werden kann. Dabei kann der Bolzen beim Schliessen eine andere Bahnflanke als beim Öffnen berühren. Die beiden Bahnflanken können so geformt sein, dass eine Hysterese zwischen Öffnen und Schliessen realisiert wird. Hierzu sollte die Öffnungsflanke weniger steil als die Schliessflanke sein, da es sonst zum Verklemmen des Bolzens kommen kann.

Denkbar ist auch eine Kombination der vorstehend beschriebenen Beispiele für die Umsetzung des Umschaltmechanismus.

Der Schwenkmechanismus umfasst mehrere um ihre Längsachse drehbar im Türblattträger gelagerte Drehstäbe und mehrere Schwenkhebel. Dabei kann jeder Schwenkhebel an seinem ersten Ende fest mit einem der Drehstäbe und an seinem zweiten Ende gelenkig mit einem der Türblätter verbunden sein. Eine derartige Ausführung des Schwenkmechanismus ist robust und erfordert nur geringen konstruktiven Aufwand.

Der Steuerhebel ist an seinem ersten Ende fest mit einem ersten der Drehstäbe verbunden und an seinem zweiten Ende gelenkig in der Kulisse gelagert. Beispielsweise kann der Steuerhebel an seinem ersten Ende mit dem ersten Drehstab verschweisst, verlötet und/oder verschraubt sein. Um die Demontage zu vereinfachen, können der Steuerhebel und der erste Drehstab auch über eine entsprechende Kupplung fest miteinander verbunden sein. Dadurch kann der Schwenkmechanismus weiter vereinfacht werden.

Das erste Türblatt ist über mindestens einen ersten der Schwenkhebel mit dem ersten Drehstab und über mindestens einen zweiten der Schwenkhebel mit einem zweiten der Drehstäbe verbunden. Zusätzlich oder alternativ kann das zweite Türblatt über mindestens einen dritten der Schwenkhebel mit einem dritten der Drehstäbe und über mindestens einen vierten der Schwenkhebel mit einem vierten der Drehstäbe verbunden sein. Damit ist die Lagerung der Türblätter im Vergleich zu einer Lagerung über nur einen Drehstab und/oder nur einen Schwenkhebel je Türblatt deutlich stabiler.

Gemäss einer Ausführungsform können der erste Drehstab und der zweite Drehstab zusammen mit dem ersten Schwenkhebel und dem zweiten Schwenkhebel eine erste Parallelogrammführung zum Schwenken des ersten Türblatts bilden. Zusätzlich oder alternativ können der dritte Drehstab und der vierte Drehstab zusammen mit dem dritten Schwenkhebel und dem vierten Schwenkhebel eine zweite Parallelogrammführung zum Schwenken des zweiten Türblatts bilden. Dadurch wird in effizienter Weise ermöglicht, dass das erste bzw. zweite Türblatt in einem definierten Winkel zur Gebäudewand ausgerichtet wird und/oder bleibt, wenn der Türblattträger verschoben wird. Dieser Winkel kann sich in Abhängigkeit von einer horizontalen Position der Türblattträgers geringfügig ändern.

Winkel kann sich in Abhängigkeit von einer horizontalen Position der Türblattträgers geringfügig ändern.

Gemäss einer Ausführungsform kann der erste Drehstab derart mit dem dritten Drehstab gekoppelt sein, dass eine Drehbewegung des ersten Drehstabs in einer gegenläufigen Drehbewegung des dritten Drehstabs resultiert. Zusätzlich oder alternativ kann der zweite Drehstab derart mit dem vierten Drehstab gekoppelt sein, dass eine Drehbewegung des zweiten Drehstabs in einer gegenläufigen Drehbewegung des vierten Drehstabs resultiert. Anders ausgedrückt können die betreffenden Drehstäbe über ein Getriebe miteinander gekoppelt sein. Das Getriebe kann beispielsweise ein Zahnrad- oder Zugmittelgetriebe oder eine Kombination aus beidem sein. Das Getriebe kann so ausgeführt sein, dass die jeweilige Drehbewegung und die jeweilige gegenläufige Drehbewegung, die aus der jeweiligen Drehbewegung resultiert, die (betragsmässig) gleiche Drehgeschwindigkeit haben. Damit kann die Drehbewegung des durch den Steuerhebel angetriebenen Drehstabs in effizienter Weise auf einen oder mehrere der übrigen Drehstäbe übertragen werden.

Gemäss einer Ausführungsform kann der erste Drehstab derart mit dem zweiten Drehstab gekoppelt sein, dass eine Drehbewegung des ersten Drehstabs in einer gleichläufigen Drehbewegung des zweiten Drehstabs resultiert. Zusätzlich oder alternativ kann der dritte Drehstab derart mit dem vierten Drehstab gekoppelt sein, dass eine Drehbewegung des dritten Drehstabs in einer gleichläufigen Drehbewegung des vierten Drehstabs resultiert. Dadurch kann mit einfachen Mitteln erreicht werden, dass der erste Schwenkhebel zusammen mit dem zweiten Schwenkhebel und/oder der dritte Schwenkhebel zusammen mit dem vierten Schwenkhebel bewegt wird. Hierbei können die jeweilige Drehbewegung und die jeweilige gleichläufige Drehbewegung, die aus der jeweiligen Drehbewegung resultiert, die gleiche Drehgeschwindigkeit haben.

Gemäss einer Ausführungsform kann der Schwenkmechanismus mindestens ein Stirnradpaar zum Umsetzen der Drehbewegung in die gegenläufige und/oder gleichläufige Drehbewegung umfassen. Anders ausgedrückt kann einer oder können mehrere der Drehstäbe als Wellen eines Stirnradgetriebes fungieren. Die Stirnräder des Stirnradpaars können beispielsweise auf unterschiedlichen Drehstäben sitzen und damit jeweils drehfest verbunden sein. Die Stirnräder der unterschiedlichen Drehstäbe können dabei ineinandergreifen. Somit kann die Drehbewegung des einen Drehstabs sehr einfach in eine gegenläufige Drehbewegung des anderen Drehstabs umgesetzt werden. Die Umsetzung in eine gleichläufige Drehbewegung kann in ähnlicher Weise erfolgen. Ein derartiger Schwenkmechanismus kann kosteneffizient umgesetzt werden, ist platzsparend und verschleissarm.

Es ist möglich, dass das Schiebetürsystem zusätzlich mindestens ein Türrahmenelement zum zumindest teilweisen Umrahmen der ersten Türöffnung und/oder zweiten Türöffnung umfasst. Dabei kann das Türrahmenelement eine Lippendichtung zum Abdichten der jeweiligen Türöffnung aufweisen. Die Lippendichtung kann so positioniert sein, dass sie durch einen äusseren Randabschnitt des jeweiligen Türblatts mit einer definierten Kraft komprimiert wird, wenn die jeweilige Türöffnung durch das jeweilige Türblatt verschlossen ist.

Nachfolgend werden Ausführungsformen der Erfindung unter Bezugnahme auf die beigefügten Zeichnungen beschrieben, wobei weder die Zeichnungen noch die Beschreibung als die Erfindung einschränkend auszulegen sind.
Fig. 1 zeigt eine Draufsicht auf ein Schiebetürsystem gemäss einem Ausführungsbeispiel der Erfindung im eingebauten Zustand.
Fig. 2 zeigt einen Abschnitt des Schiebetürsystems aus Fig. 1 im geschlossenen Zustand.
Fig. 3 zeigt einen Abschnitt des Schiebetürsystems aus Fig. 1 im geöffneten Zustand.
Fig. 4 zeigt eine perspektivische Ansicht eines Kulissenbauteils gemäss einem Ausführungsbeispiel der Erfindung.

Die Figuren sind lediglich schematisch und nicht massstabsgetreu. Gleiche Bezugszeichen bezeichnen in den verschiedenen Figuren gleiche oder gleichwirkende Merkmale.

Fig. 1 zeigt ein Schiebetürsystem 100, das in eine Gebäudewand 102 eingebaut ist. Das Schiebetürsystem 100 umfasst ein erstes Wandteil 104 mit einer ersten Türöffnung 106 und ein zweites Wandteil 108 mit einer zweiten Türöffnung 110, beispielsweise in Form von Wandplatten oder Wandgerüsten oder einer Kombination aus beidem.

Die beiden Wandteile 104, 108 sind einander gegenüberliegend angeordnet, sodass die erste Türöffnung 106 der zweiten Türöffnung 110 gegenüberliegt, die zusammen einen Durchgang durch die Gebäudewand 102 bilden. Zudem sind die beiden Wandteile 104, 108 durch einen Zwischenraum 112 voneinander getrennt, der so bemessen ist, dass er genügend Raum für den Einbau von Komponenten des Schiebetürsystems 100 bietet.

Das Schiebetürsystem 100 umfasst ein erstes Türblatt 114 zum Verschliessen der ersten Türöffnung 106 und ein zweites Türblatt 116 zum Verschliessen der zweiten Türöffnung 110. Fig. 1 zeigt das Schiebetürsystem 100 in einem geschlossenen Zustand, in dem beide Türöffnungen 106, 110 durch das jeweilige Türblatt 114 bzw. 116 verschlossen sind.

Die beiden Türblätter 114, 116 sind an einem Türblattträger 118 schwenkbar gelagert, der mittels einer Linearführungseinrichtung 120, beispielsweise in Form einer Rollen- oder Gleitführung, in einer horizontalen Verschieberichtung 122 entlang des Zwischenraums 112 verschiebbar gelagert ist. Dabei kann der Türblattträger 118 zumindest teilweise zwischen den Wandteilen 104, 108 angeordnet sein.

Der Türblattträger 118 kann beispielsweise mittels eines Elektroantriebs (nicht gezeigt) verschiebbar sein.

Um die Türblätter 114, 116 in Abhängigkeit von einer Verschiebebewegung des Türblattträgers 118 unter Berücksichtigung eines gegebenen Bauraums kontrolliert in die jeweilige Türöffnung 114 bzw. 116 hinein- und wieder davon wegschwenken zu können, umfasst das Schiebetürsystem 100 ferner einen Schwenkmechanismus 124 zum Ändern einer jeweiligen Position und/oder Ausrichtung der Türblätter 114, 116 relativ zum Türblattträger 118 sowie eine Kopplungseinrichtung 126 zum Antreiben des Schwenkmechanismus 124 in Abhängigkeit von der Verschiebebewegung.

In diesem Beispiel umfasst der Schwenkmechanismus 124 einen ersten Drehstab 128, einen zweiten Drehstab 130, einen dritten Drehstab 132 und einen vierten Drehstab 134.

Die Drehstäbe 128, 130, 132, 134 sind jeweils um ihre vertikale Längsachse drehbar im Türblattträger 118 gelagert.

Dabei ist das erste Türblatt 114 über einen ersten Schwenkhebel 136 mit dem ersten Drehstab 128 und über einen zweiten Schwenkhebel 138 mit dem zweiten Drehstab 130 gelenkig verbunden, die zusammen eine erste Parallelogrammführung zum Führen des ersten Türblatts 114 bilden.

In analoger Weise ist das zweite Türblatt 116 über einen dritten Schwenkhebel 140 mit dem dritten Drehstab 132 und über einen vierten Schwenkhebel 142 mit dem vierten Drehstab 134 gelenkig verbunden, die zusammen eine zweite Parallelogrammführung zum Führen des zweiten Türblatts 116 bilden.

Dabei kann jeder der Schwenkhebel 136, 138, 140, 142 an seinem ersten Ende fest mit dem jeweiligen Drehstab und an seinem zweiten Ende gelenkig mit dem jeweiligen Türblatt verbunden sein.

Die Kopplungseinrichtung 126 umfasst ein Kulissenbauteil 144 mit einer Kulisse 146, die als Nut oder Schlitz im Kulissenbauteil 144 realisiert sein kann. Das Kulissenbauteil 144 ist hier ausserhalb des Türblattträgers 118 ortsfest an einer dem Zwischenraum 112 zugewandten Innenseite des ersten Wandteils 104 oberhalb der ersten Türöffnung 106 bzw. des ersten Türblatts 114 montiert. Möglich sind jedoch auch andere Montageorte für das Kulissenbauteil 144, beispielsweise ein Gebäudeboden oder eine Gebäudedecke.

Das Kulissenbauteil 144 kann derart montiert sein, dass es zu Justierungszwecken in horizontaler Richtung geringfügig verschoben werden kann (angedeutet durch zwei Pfeile).

Zur Kopplung des Kulissenbauteils 144 mit dem Schwenkmechanismus 124 ist in diesen Beispiel ein Steuerhebel 148 an seinem ersten Ende in der Kulisse 146 geführt, beispielsweise über einen darin gelagerten Führungsbolzen, und an seinem zweiten Ende drehfest mit dem ersten Drehstab 128 verbunden. Auf diese Weise kann die horizontale Verschiebebewegung des Türblattträgers 118 entsprechend dem Verlauf der Kulisse 146 in eine Drehbewegung des ersten Drehstabs 128 umgesetzt werden, wodurch das erste Türblatt 114 zum Türblattträger 118 hin- oder davon weggeschwenkt wird.

Um das zweite Türblatt 116 synchron zum ersten Türblatt 114 zum Türblattträger 118 hin- oder davon wegzuschwenken, kann der erste Drehstab 128 über ein einfaches Getriebe, beispielsweise in Form eines Stirnradpaars, mit dem dritten Drehstab 132 gekoppelt sein, beispielsweise so, dass die Drehbewegung des ersten Drehstabs 128 in einer entsprechenden gegenläufigen Drehbewegung des dritten Drehstabs 132 resultiert.

Der zweite Drehstab 130 und der vierte Drehstab 134 können in ähnlicher Weise miteinander gekoppelt sein.

Zusätzlich kann in ähnlicher Weise der erste Drehstab 128 mit dem zweiten Drehstab 130 und/oder der dritte Drehstab 132 mit dem vierten Drehstab 134 gekoppelt sein. Hierbei kann die Kopplung beispielsweise derart sein, dass die Drehbewegung des einen Drehstabs in einer gleichläufigen Drehbewegung des anderen Drehstabs resultiert.

Die Kulisse 146 kann in ihrem Verlauf so angepasst sein, dass eines oder mehrere der folgenden Kriterien erfüllt sind:
- Ein schnelles Öffnen und/oder sanftes Schliessen der Türblätter 114, 116 wird ermöglicht.
- Die Kräfte, die beim schnellen Öffnen auf die Türblätter 114, 116 und/oder die Kulisse 146 wirken, sind minimal.
- Die Bewegungen der Türblätter 114, 116 beim Öffnen und Schliessen sind annähernd ruckfrei.
- Die Türblätter 114, 116 berühren zu keinem Zeitpunkt ihrer Bewegung die Gebäudewand 102.
- Ein Spalt zwischen den Türblättern 114, 116 und dem jeweiligen Wandteil 104 bzw. 108 im geschlossenen Zustand überschreitet nicht eine zulässige maximale Breite, um die Gefahr von Verletzungen durch Einklemmen zu minimieren.

Beispielsweise kann die Geometrie der Kulisse 146 in Abhängigkeit von einer gegebenen Gebäudewand so gewählt sein, dass die Türblätter 114, 116 beim Öffnen und/oder Schliessen eine bestimmte Bewegungsbahn 150 beschreiben, die durch einen geraden ersten Bahnabschnitt 150a, einen gekrümmten zweiten Bahnabschnitt 150b und einen geraden dritten Bahnabschnitt 150c charakterisiert sein kann.

Wie in Fig. 1 beispielhaft gezeigt, kann der erste Bahnabschnitt 150a im Wesentlichen parallel zur Verschieberichtung 122 und/oder im Wesentlichen senkrecht zum dritten Bahnabschnitt 150c ausgerichtet sein.

Dabei folgen beispielsweise die Türblätter 114, 116
- dem ersten Bahnabschnitt 150a, wenn der Türblattträger 118 zwischen einer Ausgangsposition 152, in der die beiden Türöffnungen 106, 110 geöffnet sind, und einer ersten Zwischenposition 154 verschoben wird,
- dem zweiten Bahnabschnitt 150b, wenn der Türblattträger 118 zwischen der ersten Zwischenposition 154 und einer zweiten Zwischenposition 156 verschoben wird, in der das erste Türblatt 114 der ersten Türöffnung 106 und das zweite Türblatt 116 der zweiten Türöffnung 110 gegenüberliegt, und
- dem dritten Bahnabschnitt 150c, wenn der Türblattträger 118 zwischen der zweiten Zwischenposition 156 und einer Endposition 158 verschoben wird, in der das erste Türblatt 114 in die erste Türöffnung 106 und das zweite Türblatt 116 in die zweite Türöffnung 110 eingeschwenkt ist.

Um ein möglichst ruckfreies Verschwenken der Türblätter 114, 116 zu gewährleisten, kann der zweite Bahnabschnitt 150b zumindest teilweise klothoidenförmig verlaufen.

Zudem ist es möglich, dass der zweite Bahnabschnitt 150b in Abhängigkeit davon, in welcher Richtung der Türblattträger 118 verschoben wird, in seiner Krümmung variiert. Beispielsweise kann die Kulisse 146 so angepasst sein, dass das Öffnen schneller erfolgt als das Schliessen. Zu diesem Zweck kann die Kopplungseinrichtung 126 einen mittels des Steuerhebels 148 in Abhängigkeit von der Verschieberichtung 122 betätigbaren Umschaltmechanismus (nicht gezeigt) zum Umschalten zwischen einer ersten Geometrie und einer zweiten Geometrie der Kulisse 146 umfassen.

Eine besonders vorteilhafte Geometrie der Kulisse 146, durch die die vorstehend genannten Wirkungen erzeugt werden können, ist in Fig. 2, Fig. 3 und Fig. 4 gezeigt. Wie in Fig. 2 und Fig. 3 gezeigt, kann die Kulisse 146 in einen geraden ersten Kulissenabschnitt 202, der im Wesentlichen parallel zur Verschieberichtung 122 verläuft, einen geraden zweiten Kulissenabschnitt 204, der schräg zum ersten Kulissenabschnitt 202 verläuft, sowie einen gekrümmten oder bogenförmigen dritten Kulissenabschnitt 206 unterteilt sein, der einen Übergang zwischen dem ersten Kulissenabschnitt 202 und dem zweiten Kulissenabschnitt 204 bildet.

Fig. 4 zeigt das Kulissenbauteil 144 in vergrösserter Darstellung. In diesem Beispiel ist das Kulissenbauteil 144 als Frästeil mit eingefräster Kulisse 146 realisiert.

Abschliessend wird darauf hingewiesen, dass Begriffe wie "aufweisend", "umfassend" etc. keine anderen Elemente oder Schritte ausschliessen und Begriffe wie "eine" oder "ein" keine Vielzahl ausschliessen. Ferner wird darauf hingewiesen, dass Merkmale oder Schritte, die mit Verweis auf eines der obigen Ausführungsbeispiele beschrieben worden sind, auch in Kombination mit anderen Merkmalen oder Schritten anderer der obigen Ausführungsbeispiele verwendet werden können. Bezugszeichen in den Ansprüchen sind nicht als Einschränkung anzusehen.

## Patentansprüche

1. Schiebetürsystem (100) zum Einbau in eine Gebäudewand (102), wobei das Schiebetürsystem (100) umfasst:
ein erstes Wandteil (104) mit einer ersten Türöffnung (106);
ein zweites Wandteil (108) mit einer zweiten Türöffnung (110), wobei das erste Wandteil (104) und das zweite Wandteil (108) einander gegenüberliegend angeordnet sind, sodass die erste Türöffnung (106) der zweiten Türöffnung (110) gegenüberliegt und das erste Wandteil (104) durch einen Zwischenraum (112) vom zweiten Wandteil (108) getrennt ist;
ein erstes Türblatt (114) zum Verschliessen der ersten Türöffnung (106);
ein zweites Türblatt (116) zum Verschliessen der zweiten Türöffnung (110);
einen Türblattträger (118), der mittels einer Linearführungseinrichtung (120) entlang des Zwischenraums (112) verschiebbar ist und an dem das erste Türblatt (114) und das zweite Türblatt (116) mittels eines Schwenkmechanismus (124) schwenkbar gelagert sind; wobei der Schwenkmechanismus (124) mehrere um ihre Längsachse drehbar im Türblattträger (118) gelagerte Drehstäbe (128, 130, 132, 134) und mehrere Schwenkhebel (136, 138, 140, 142) umfasst, wobei jeder Schwenkhebel (136, 138, 140, 142) an seinem ersten Ende fest mit einem der Drehstäbe (128, 130, 132, 134) und an seinem zweiten Ende gelenkig mit einem der Türblätter (114, 116) verbunden ist und
eine Kopplungseinrichtung (126) zum Umsetzen einer Verschiebebewegung des Türblattträgers (118) in eine Drehbewegung zum Betätigen des Schwenkmechanismus (124), sodass das erste Türblatt (114) und das zweite Türblatt (116) relativ zum Türblattträger (118) verschwenkt werden, wobei die Kopplungseinrichtung (126) ein Kulissenbauteil (144) mit einer einen gewünschten Zusammenhang zwischen der Verschiebebewegung und der Drehbewegung abbildenden Kulisse (146) und einen Steuerhebel (148) zum Koppeln der Kulisse (146) mit dem Schwenkmechanismus (124) umfasst, wobei das Kulissenbauteil (144) am ersten Wandteil (104) und/oder am zweiten Wandteil (108) montiert ist, **dadurch gekennzeichnet, dass**
der Steuerhebel (148) an seinem ersten Ende fest mit einem ersten (128) der Drehstäbe (128, 130, 132, 134) verbunden und an seinem zweiten Ende gelenkig in der Kulisse (146) gelagert ist,
wobei das erste Türblatt (114) über mindestens einen ersten (136) der Schwenkhebel (136, 138, 140, 142) mit dem ersten Drehstab (128) und über mindestens einen zweiten (138) der Schwenkhebel (136, 138, 140, 142) mit einem zweiten (130) der Drehstäbe (128, 130, 132, 134) verbunden ist; und/oder
wobei das zweite Türblatt (116) über mindestens einen dritten (140) der Schwenkhebel (136, 138, 140, 142) mit einem dritten (132) der Drehstäbe (128, 130, 132, 134) und über mindestens einen vierten (142) der Schwenkhebel (136, 138, 140, 142) mit einem vierten (134) der Drehstäbe (128, 130, 132, 134) verbunden ist.

2. Schiebetürsystem (100) nach Anspruch 1,
wobei die Kulisse (146) einen geraden ersten Kulissenabschnitt (202), einen geraden zweiten Kulissenabschnitt (204) und einen gekrümmten dritten Kulissenabschnitt (206) zum Führen des Steuerhebels (148) umfasst;
wobei der dritte Kulissenabschnitt (206) zwischen dem ersten Kulissenabschnitt (202) und dem zweiten Kulissenabschnitt (204) angeordnet ist und/oder in den ersten Kulissenabschnitt (202) und den zweiten Kulissenabschnitt (204) übergeht.

3. Schiebetürsystem (100) nach Anspruch 2,
wobei der erste Kulissenabschnitt (202) und der zweite Kulissenabschnitt (204) schräg zueinander ausgerichtet sind.

4. Schiebetürsystem (100) nach Anspruch 2 oder 3,
wobei das Kulissenbauteil (144) derart am ersten Wandteil (104) und/oder am zweiten Wandteil (108) montiert ist, dass sich der erste Kulissenabschnitt (202) parallel zu einer Verschieberichtung (122) des Türblattträgers (118) erstreckt.

5. Schiebetürsystem (100) nach einem der vorhergehenden Ansprüche,
wobei eine Geometrie der Kulisse (146) so gewählt ist, dass das erste Türblatt (114) und das zweite Türblatt (116) jeweils
- einem geraden ersten Bahnabschnitt (150a) folgen, wenn der Türblattträger (118) zwischen einer Ausgangsposition (152), in der die erste Türöffnung (106) und die zweite Türöffnung (110) unverschlossen sind, und einer ersten Zwischenposition (154) verschoben wird,
- einem gekrümmten zweiten Bahnabschnitt (150b) folgen, wenn der Türblattträger (118) zwischen der ersten Zwischenposition (154) und einer zweiten Zwischenposition (156) verschoben wird, in der das erste Türblatt (114) der ersten Türöffnung (106) und das zweite Türblatt (116) der zweiten Türöffnung (110) gegenüberliegt,
- einem geraden dritten Bahnabschnitt (150c) folgen, der orthogonal zum ersten Bahnabschnitt (150a) ist, wenn der Türblattträger (118) zwischen der zweiten Zwischenposition (156) und einer Endposition (158) verschoben wird, in der das erste Türblatt (114) die erste Türöffnung (106) verschliesst und das zweite Türblatt (116) die zweite Türöffnung (110) verschliesst.

6. Schiebetürsystem (100) nach Anspruch 5,
wobei der zweite Bahnabschnitt (150b) zumindest teilweise klothoidenförmig ist.

7. Schiebetürsystem (100) nach Anspruch 1,
wobei der erste Drehstab (128) und der zweite Drehstab (130) zusammen mit dem ersten Schwenkhebel (136) und dem zweiten Schwenkhebel (138) eine erste Parallelogrammführung zum Schwenken des ersten Türblatts (114) bilden; und/oder
wobei der dritte Drehstab (132) und der vierte Drehstab (134) zusammen mit dem dritten Schwenkhebel (140) und dem vierten Schwenkhebel (142) eine zweite Parallelogrammführung zum Schwenken des zweiten Türblatts (116) bilden.

8. Schiebetürsystem (100) nach Anspruch 1 oder 7,
wobei der erste Drehstab (128) derart mit dem dritten Drehstab (132) gekoppelt ist, dass eine Drehbewegung des ersten Drehstabs (128) in einer gegenläufigen Drehbewegung des dritten Drehstabs (132) resultiert; und/oder
wobei der zweite Drehstab (130) derart mit dem vierten Drehstab (134) gekoppelt ist, dass eine Drehbewegung des zweiten Drehstabs (130) in einer gegenläufigen Drehbewegung des vierten Drehstabs (134) resultiert.

9. Schiebetürsystem (100) nach einem der Ansprüche 1 bis 8,
wobei der erste Drehstab (128) derart mit dem zweiten Drehstab (130) gekoppelt ist, dass eine Drehbewegung des ersten Drehstabs (128) in einer gleichläufigen Drehbewegung des zweiten Drehstabs (130) resultiert; und/oder
wobei der dritte Drehstab (132) derart mit dem vierten Drehstab (134) gekoppelt ist, dass eine Drehbewegung des dritten Drehstabs (132) in einer gleichläufigen Drehbewegung des vierten Drehstabs (134) resultiert.

10. Schiebetürsystem (100) nach einem der Ansprüche 1 bis 9,
wobei der Schwenkmechanismus (124) mindestens ein Stirnradpaar zum Umsetzen der Drehbewegung in die gegenläufige und/oder gleichläufige Drehbewegung umfasst.

## Claims

1. Sliding door system (100) for installation in a building wall (102), wherein the sliding door system (100) comprises:
a first wall part (104) having a first door opening (106);
a second wall part (108) having a second door opening (110), wherein the first wall part (104) and the second wall part (108) are arranged opposite one another such that the first door opening (106) is opposite the second door opening (110) and the first wall part (104) is separated from the second wall part (108) by an intermediate space (112);
a first door leaf (114) for closing the first door opening (106);
a second door leaf (116) for closing the second door opening (110);
a door leaf carrier (118) which is slidable along the intermediate space (112) by means of a linear guide device (120) and on which the first door leaf (114) and the second door leaf (116) are pivotably mounted by means of a pivot mechanism (124); wherein the pivot mechanism (124) comprises several torsion bars (128, 130, 132, 134), rotatably mounted about their longitudinal axis in the door leaf carrier (118), and several pivot levers (136, 138, 140, 142), wherein each pivot lever (136, 138, 140, 142) is fixedly connected at its first end to one of the 5 torsion bars (128, 130, 132, 134) and at its second end connected in an articulated manner to one of the door leaves (114, 116), and
a coupling device (126) for converting a sliding movement of the door leaf carrier (118) into a rotational movement for actuating the pivot mechanism (124) such that the first door leaf (114) and the second door leaf (116) are pivoted relative to the door leaf carrier (118), wherein the coupling device (126) comprises a slotted component (144) having a slot (146) representing a desired relationship between the sliding movement and the rotational movement and a control lever (148) for coupling the slot (146) to the pivot mechanism (124), wherein the slotted component (144) is mounted on the first wall part (104) and/or on the second wall part (108), **characterized in that** the control lever (148) is fixedly connected at its first end to a first (128) of the torsion bars (128, 130, 132, 134) and is mounted at its second end in an articulated manner in the slot (146),
wherein the first door leaf (114) is connected to the first torsion bar (128) via at least a first (136) of the pivoting levers (136, 138, 140, 142), and via at least a second (138) of the pivoting levers (136, 138, 140, 142) to a second (130) of the torsion bars (128, 130, 132, 134); and/or
wherein the second door leaf (116) is connected via at least a third (140) of the pivot levers (136, 138, 140, 142) to a third (132) of the torsion bars (128, 20 130, 132, 134) and via at least a fourth (142) of the pivot levers (136, 138, 140, 142) to a fourth (134) of the torsion bars (128, 130, 132, 134)

2. Sliding door system (100) according to claim 1,
wherein the slot (146) comprises a straight first slot section (202), a straight second slot section (204), and a curved third slot section (206) for guiding the control lever (148);
wherein the third slot section (206) is arranged between the first slot section (202) and the second slot section (204) and/or transitions into the first slot section (202) and the second slot section (204).

3. Sliding door system (100) according to claim 2,
wherein the first slot section (202) and the second slot section (204) are oriented obliquely to each other.

4. Sliding door system (100) according to claim 2 or 3,
wherein the slotted component (144) is mounted on the first wall part (104) and/or on the second wall part (108) in such a way that the first slot section (202) extends parallel to a sliding direction (122) of the door leaf carrier (118).

5. Sliding door system (100) according to one of the preceding claims,
wherein a geometry of the slot (146) is selected such that the first door leaf (114) and the second door leaf (116) each
- follow a straight first track section (150a) when the door leaf carrier (118) is slid between an initial position (152), in which the first door opening (106) and the second door opening (110) are not locked, and a first intermediate position (154),
- follow a curved second track section (150b) when the door leaf carrier (118) is slid between the first intermediate position (154) and a second intermediate position (156) in which the first door leaf (114) of the first door opening (106) and the second door leaf (116) of the second door opening (110) are opposite,
- follow a straight third track section (150c), which is orthogonal to the first track section (150a), when the door leaf carrier (118) is slid between the second intermediate position (156) and an end position (158) in which the first door leaf (114) closes the first door opening (106), and the second door leaf (116) closes the second door opening (110).

6. Sliding door system (100) according to claim 5,
wherein the second track section (150b) is at least partially clothoid-shaped.

7. Sliding door system (100) according to claim 1,
wherein the first torsion bar (128) and the second torsion bar (130) together with the first pivot lever (136) and the second pivot lever (138) form a first parallelogram guide for pivoting the first door leaf (114); and/or
wherein the third torsion bar (132) and the fourth torsion bar (134) together with the third pivot lever (140) and the fourth pivot lever (142) form a second parallelogram guide for pivoting the second door leaf (116).

8. Sliding door system (100) according to claim 1 or 7,
wherein the first torsion bar (128) is coupled to the third torsion bar (132) in such a way that a rotational movement of the first torsion bar (128) results in a counter-rotating rotational movement of the third torsion bar (132); and/or
wherein the second torsion bar (130) is coupled to the fourth torsion bar (134) in such a way that a rotational movement of the second torsion bar (130) results in a counter-rotating rotational movement of the fourth torsion bar (134).

9. Sliding door system (100) according to one of claims 1 through 8,
wherein the first torsion bar (128) is coupled to the second torsion bar (130) in such a way that a rotational movement of the first torsion bar (128) results in a co-rotating rotational movement of the second torsion bar (130); and/or wherein the third torsion bar (132) is coupled to the fourth torsion 10 bar (134) in such a way that a rotational movement of the third torsion bar (132) results in a co-rotating rotational movement of the fourth torsion bar (134).

10. Sliding door system (100) according to one of claims 1 through 9,
wherein the pivot mechanism (124) comprises at least one spur gear pair 15 for converting the rotational movement into the counter-rotating and/or corotating rotational movement.

## Revendications

1. Système de porte coulissante (100) destiné à être installé dans un mur de bâtiment (102), le système de porte coulissante (100) comprenant :
une première partie de paroi (104) avec une première ouverture de porte (106) ;
une deuxième partie de paroi (108) avec une deuxième ouverture de porte (110), la première partie de paroi (104) et la deuxième partie de paroi (108) étant disposées l'une en face de l'autre, de sorte que la première ouverture de porte (106) est opposée à la deuxième ouverture de porte (110) et la première partie de paroi (104) est séparée de la deuxième partie de paroi (108) par un espace intermédiaire (112) ;
un premier panneau de porte (114) pour fermer la première ouverture de porte (106) ; un deuxième panneau de porte (116) pour fermer la deuxième ouverture de porte (110) ;
un support de vantail de porte (118), qui peut être déplacé le long de l'espace intermédiaire (112) au moyen d'un dispositif de guidage linéaire (120) et sur lequel le premier vantail de porte (118) est fixé. (114) et le deuxième panneau de porte (116) au moyen d'un mécanisme de pivotement (124) ; le mécanisme de pivotement (124) comprenant une pluralité de barres de torsion (128, 130, 132, 134) montées dans le support de vantail (118) de manière à pouvoir tourner autour de leur axe longitudinal, et une pluralité de leviers pivotants (136, 138, 140, 142), chaque levier pivotant (136, 138, 140, 142) à sa première extrémité avec l'une des barres de torsion (128, 130, 132, 134).
et articulée à sa deuxième extrémité à l'un des panneaux de porte (114, 116) et
un dispositif de couplage (126) pour convertir un mouvement de translation du support de vantail (118) en un mouvement de rotation pour actionner le mécanisme de pivotement (124), de sorte que le premier vantail (114) et le deuxième vantail (116) sont reliés par un mécanisme de verrouillage (126). (116) par rapport au support de vantail (118), le dispositif de couplage (126) comprenant un élément de coulisse (144) avec une coulisse (146) reproduisant une relation souhaitée entre le mouvement de translation et le mouvement de rotation, et un levier de commande (148) pour coupler le vantail (116) au support de vantail (118).
coulisse (146) avec le mécanisme de pivotement (124), le l'élément de coulisse (144) est monté sur la première partie de paroi (104) et/ou sur la deuxième partie de paroi (108), et
le levier de commande (148) étant relié de manière fixe à sa première extrémité à une première (128) des barres de torsion (128, 130, 132, 134) et étant logé de manière articulée à sa deuxième extrémité dans la coulisse (146),
**caractérisé en ce que** le premier panneau de porte (114) est relié à la première barre de rotation (128) par au moins un premier (136) des leviers de pivotement (136, 138, 140, 142).
et par l'intermédiaire d'au moins un deuxième (138) des leviers pivotants (136, 138, 140, 142) avec
deuxième (130) desdites barres de torsion (128, 130, 132, 134) ; et/ou
le deuxième vantail de porte (116) étant relié à une troisième (132) des barres de torsion (128, 130, 132, 134) et par l'intermédiaire d'au moins un quatrième (142) des leviers pivotants (136, 138,
140, 142) reliée à une quatrième (134) des barres de torsion (128, 130, 132, 134).

2. Système de porte coulissante (100) selon la revendication 1,
dans lequel la coulisse (146) comprend une première partie de coulisse droite (202), une deuxième partie de coulisse droite (204) et une troisième partie de coulisse incurvée (206) pour guider le levier de commande (148) ;
la troisième partie de coulisse (206) étant située entre la première partie de coulisse et la deuxième partie de coulisse.
section de coulisse (202) et la deuxième section de coulisse (204) et/ou se confond avec la première section de coulisse (202) et la deuxième section de coulisse (204).

3. Système de porte coulissante (100) selon la revendication 2,
dans lequel la première partie de coulisse (202) et la deuxième partie de coulisse (204) sont orientées obliquement l'une par rapport à l'autre.

4. Système de porte coulissante (100) selon la revendication 2 ou 3,
l'élément de coulisse (144) étant fixé à la première partie de paroi (104) et/ou à l'élément de coulisse (144) de telle sorte que la partie de coulisse (144) soit fixée à la première partie de paroi (104) et/ou à l'élément de coulisse (144).
deuxième partie de paroi (108), de sorte que la première section de coulisse (202) s'étend parallèlement à une direction de déplacement (122) du support de panneau de porte (118).

5. Système de porte coulissante (100) selon l'une quelconque des revendications précédentes, dans lequel une géométrie de la coulisse (146) choisie de telle sorte que le premier élément de porte coulissante (146) soit en contact avec la coulisse (146). panneau de porte (114) et le deuxième panneau de porte (116), respectivement
- une première partie de trajet rectiligne (150a) lorsque le support de vantail (118) est déplacé entre une position de départ (152) dans laquelle la première partie de trajet (150a) est déplacée vers le haut et une position d'arrivée (153) dans laquelle la seconde partie de trajet (150b) est déplacée vers le bas.
l'ouverture de porte (106) et la deuxième ouverture de porte (110) ne pas fermées, et une première position intermédiaire (154) est déplacée,
- une seconde partie de trajet incurvée (150b) lorsque le support de panneau de porte (118) est déplacé entre la première position intermédiaire (154) et une seconde position intermédiaire (156) dans laquelle le premier panneau de porte (114) de la première ouverture de porte (106) et le second panneau de porte (116) de la seconde ouverture de porte (110) sont déplacés vers la seconde position intermédiaire (157). est opposé,
- une troisième partie de trajet rectiligne (150c) qui est orthogonale à la première partie de trajet (150a) lorsque le support de panneau de porte (118) est déplacé entre la deuxième position intermédiaire (156) et une position finale (158) dans laquelle le premier panneau de porte (114) ferme la première ouverture de porte (106) et le deuxième panneau de porte (118) est déplacé entre la deuxième position intermédiaire (156) et la position finale (158).
vantail de porte (116) ferme la deuxième ouverture de porte (110).

6. Système de porte coulissante (100) selon la revendication 5,
le deuxième tronçon de bande (150b) étant au moins partiellement en forme de clothoïde
est

7. Système de porte coulissante (100) selon la revendication 1,
dans lequel la première barre de torsion (128) et la deuxième barre de torsion (130), conjointement avec le premier levier de pivotement (136) et le deuxième levier de pivotement (138), forment une première barre de torsion (128) et une deuxième barre de torsion (130).
parallélogramme pour faire pivoter le premier vantail de porte (114) ; et/ou dans
lequel la troisième barre de torsion (132) et la quatrième barre de torsion (134) forment, avec des
le troisième levier de pivotement (140) et le quatrième levier de pivotement (142) forment un deuxième guide en parallélogramme pour le pivotement du deuxième vantail de porte (116).

8. Système de porte coulissante (100) selon la revendication 1 ou 7,
la première barre de torsion (128) étant couplée à la troisième barre de torsion (132) de telle sorte qu'un mouvement de rotation de la première barre de torsion (128) résulte en un mouvement de rotation inverse de la troisième barre de torsion (132) ; et/ou
la deuxième barre de torsion (130) étant reliée à la quatrième barre de torsion (134) de telle manière que
qu'un mouvement de rotation de la deuxième barre de rotation (130) résulte en un mouvement de rotation opposé de la quatrième barre de rotation (134).

9. Système de porte coulissante (100) selon l'une quelconque des revendications 1 à 8,
la première barre de torsion (128) étant couplée à la deuxième barre de torsion (130) de telle sorte qu'un mouvement de rotation de la première barre de torsion (128) résulte en un mouvement de rotation synchrone de la deuxième barre de torsion (130) ; et/ou
dans lequel la troisième barre de torsion (132) est couplée à la quatrième barre de torsion (134) de telle sorte qu'un mouvement de rotation de la troisième barre de torsion (132) résulte en un mouvement de rotation synchrone de la quatrième barre de torsion (134).

10. Système de porte coulissante (100) selon l'une quelconque des revendications 1 à 9,
dans lequel le mécanisme de pivotement (124) comprend au moins une paire d'engrenages droits pour convertir le mouvement de rotation en mouvement de rotation inverse et/ou en mouvement de rotation simultané.
